# EUROPÄISCHE PATENTSCHRIFT

(11) **EP 3 074 150 B1**
(45) Veröffentlichungstag und Bekanntmachung des Hinweises auf die Patenterteilung: **16.01.2019**
(21) Anmeldenummer: 14802396.3
(22) Anmeldetag: 18.11.2014
(51) Int. Cl.: B21B 45/02

(54) **VERFAHREN ZUM WÄRMEBEHANDELN UND ABSCHRECKEINRICHTUNG ZUM KÜHLEN VON PLATTEN- ODER BAHNFÖRMIGEM BLECH AUS METALL**
METHOD FOR HEAT-TREATING, AND QUENCHING DEVICE FOR COOLING PLATE- OR WEB-LIKE SHEET METAL
PROCÉDÉ DE TRAITEMENT THERMIQUE ET DISPOSITIF DE TREMPE POUR REFROIDIR UNE TÔLE MÉTALLIQUE EN FORME DE PLAQUE OU DE BANDE

(30) Priorität: 25.11.2013 DE 102013019619
(43) Veröffentlichungstag der Anmeldung: 05.10.2016
(73) Patentinhaber: LOI Thermprocess GmbH, 45141 Essen (DE)
(72) Erfinder: ÖZKAN, Bora, 44789 Bochum (DE); SAEMANN, Patrick, 45158 Essen (DE)
(74) Vertreter: Harlacher, Mechthild
(86) Internationale Anmeldenummer: PCT/EP2014/074948
(87) Internationale Veröffentlichungsnummer: WO 2015/075041

(56) Entgegenhaltungen:
- GB-A- 2 062 520
- JP-A- S59 144 513
- JP-A- S61 295 326
- JP-A- S62 260 022
- JP-A- S63 238 918

## Beschreibung

Die Erfindung betrifft eine Abschreckeinrichtung zum Kühlen von platten- oder bahnförmigem Blech aus Metall, mit Transportmitteln zum kontinuierlichen Transport des Bleches in Durchlaufrichtung, mit jeweils mindestens einem Düsenkörper oberhalb und unterhalb des Bleches, wobei der Düsenkörper mindestens einen Anschluss zum Einleiten des flüssigen Kühlmittels in mindestens eine erste Düsenöffnung aufweist, wobei die erste Düsenöffnung als Schlitz ausgebildet ist, sich quer zur Durchlaufrichtung erstreckt und derart gestaltet ist, dass der aus ihr austretende Kühlmittel-Strahl unter einem ersten Winkel (α) jeweils auf die Oberseite und die Unterseite des Bleches gerichtet ist, wobei der Düsenkörper mindestens eine zweite Düsenöffnung aufweist oder wobei eine zweite Düsenöffnung in einem zweiten Düsenkörper ausgebildet ist, wobei die zweite Düsenöffnung als Schlitz ausgebildet ist, über die Breite des Bleches parallel zur ersten Düsenöffnung verläuft und derart gestaltet ist, dass der aus ihr austretende Kühlmittel-Strahl unter einem zweiten Winkel (β) jeweils auf die Oberseite und die Unterseite des Bleches gerichtet ist, wobei die erste Düsenöffnung und die zweite Düsenöffnung in Durchlaufrichtung gegeneinander gerichtet sind und in Durchlaufrichtung zwischen sich einen vordefinierten Abstand aufweisen, wobei sich zwischen der ersten Düsenöffnung und der zweiten Düsenöffnung eine Leitvorrichtung für das Kühlmittel befindet.

Ferner betrifft die Erfindung ein Verfahren zum Wärmebehandeln von platten- oder bahnförmigem Blech aus Metall, wobei das Blech erwärmt und anschließend mit Transportmitteln kontinuierlich durch eine Abschreckeinrichtung in Durchlaufrichtung transportiert und mit einem flüssigen Kühlmittel abgekühlt wird, wobei mit einem Düsenkörper, der jeweils mindestens eine Düsenöffnung aufweist, die an einen Anschluss zum Einleiten des flüssigen Kühlmittels angeschlossen ist, mindestens ein als Flachstrahl ausgebildeter erster Kühlmittel-Strahl erzeugt wird, wobei sich der erste Kühlmittel-Strahl quer zur Durchlaufrichtung erstreckt und unter einem Winkel jeweils auf die Oberseite und die Unterseite des Bleches gerichtet ist, wobei mindestens ein als Flachstrahl ausgebildeter zweiter Kühlmittel-Strahl mittels einer als Schlitz ausgebildeten zweiten Düsenöffnung erzeugt wird, dass der zweite Kühlmittel-Strahl über die Breite des Bleches parallel zu dem ersten Kühlmittel-Strahl unter einem zweiten Winkel (β) jeweils auf die Oberseite und die Unterseite des Bleches gerichtet ist und dass der erste Kühlmittel-Strahl und der zweite Kühlmittel-Strahl in Durchlaufrichtung gegeneinander gerichtet sind und in Durchlaufrichtung zwischen sich einen vordefinierten Abstand aufweisen.

Die JP S59 144513 A und die JP S61 295326 A zeigen ähnliche Systeme zum Kühlen von platten- oder bahnförmigem Blech aus Metall. Die Oberseite und die Unterseite des Bleches werden mit Kühlwasser aus gegeneinander gerichteten schlitzförmigen Düsen beaufschlagt. Eine Platte schließt den Raum zwischen den schlitzförmigen Düsen ab. Das Kühlwasser, welches in Richtung der Blechbreite auf die Oberseite und Unterseite des Bleches aufgebracht wird, soll mittels der gegeneinander gerichteten Düsen gehalten werden, um beide Seiten des Bleches mit dem gleichen Grad zu kühlen. Bei dem Kühlsystem aus der JP S61 295326 A befinden sich zusätzlich an der Platte in Durchlaufrichtung verlaufende Ablenkbleche für das Kühlwasser. Der Oberbegriff von Anspruch 1 basiert auf der JP S59 144513 A.

Die JP S62 260022 A zeigt ebenfalls ein Kühlsystem, bei dem die Oberseite und die Unterseite des Bleches mit Kühlwasser aus gegeneinander gerichteten schlitzförmigen Düsen beaufschlagt werden.

In der GB 2 062 520 A ist ein Verfahren zum Kühlen von Metallblech mit Wasser beschrieben, welches mit Düsen auf das Blech gesprüht wird, wobei der Sprühwinkel veränderlich ist.

Die JP S 63 238918 A zeigt ein Kühlsystem bei dem eine erste und eine zweite Führungsplatte einem Strömungskanal für Kühlwasser bildet, dessen Querschnitt veränderlich ist.

Zum Härten von Stahl-Grobblech werden Ofenanlagen eingesetzt, an die sich eine Durchlauf-Abschreckeinrichtung, auch Durchlaufquette genannt, anschließt. Die abzukühlenden Bleche haben üblicherweise eine Dicke von 2mm bis 250mm. Die Bleche, die zunächst auf Austenitisierungstemperatur, typischerweise auf 850°C bis 950°C erwärmt werden, werden in der Praxis im Durchlaufverfahren mit einem Kühlmedium, in der Regel Wasser, sehr schnell abgekühlt, um ein martensitisches oder bainitisches Gefüge zu erzeugen. Beim Abkühlvorgang wird sowohl die Oberseite als auch die Unterseite der Bleche abgekühlt. Während der Abkühlung werden die Bleche mittels Transportmitteln, in der Regel Rollen, kontinuierlich in Durchlaufrichtung durch die Abschreckeinrichtung transportiert. Das Blech läuft zwischen oberen und unteren Rollen, die paarweise in Durchlaufrichtung beabstandet voneinander angeordnet sind.

Zur schnellen Abkühlung werden Düsenkörper mit einer schlitzförmigen Düsenöffnung verwendet. Die schlitzförmige Düsenöffnung wird auch Schlitzdüse genannt. Die Düsenöffnung kann sich über die gesamte Breite des Bleches erstrecken. Aus der Praxis ist bekannt, drei über die Breite des Bleches in Reihe nebeneinander angeordnete Düsenöffnungen zu verwenden, um das Blech über dessen Breite mit unterschiedlicher Geschwindigkeit oder Intensität und /oder Dauer abschrecken zu können.

Eine Vorrichtung zum Kühlen von platten- oder bahnförmigem Material durch Erzeugen eines Flachstrahls, der auf das zu kühlende Material gerichtet ist, ist beispielsweise aus der EP 1 420 912 B1 bekannt. Eine derartige Vorrichtung wird in der Praxis auch Schlitzdüse genannt. Ein Düsenkörper weist einen Anschluss zum Einleiten eines flüssigen Kühlmittels in eine Düsenöffnung auf, aus der das Kühlmedium austritt, um das Blech abzukühlen. Die Düsenöffnung wird zwischen planparallelen Flächen gebildet. Der Düsenkörper ist in seinem Inneren derart gestaltet, dass das Kühlmedium nicht vertikal auf das Blech auftritt, sondern schräg unter einem Anströmwinkel.

Um zu gewährleisten, dass sich kein Wasserdampf-Film zwischen dem noch sehr heißen Blech und dem nachströmenden Wasser ausbilden kann, muss das Kühlwasser mit einem hohen Austrittsimpuls auf das abzuschreckende Blech einwirken. Daher steht das Kühlwasser unter erhöhtem Druck. Ein Wasserdampf-Film würde den direkten Kontakt der Blechoberfläche mit dem Kühlwasser verhindern und die Abschreckgeschwindigkeiten deutlich reduzieren. Dieses Phänomen ist in der Technik als Leidenfrost-Problematik bekannt und betrifft beispielsweise alle Abschreckvorgänge, die mit Hilfe von Wasserbecken durchgeführt werden.

Zur Abschreckung eines Bleches im Durchlaufverfahren müssen dessen Oberseite und dessen Unterseite gekühlt werden. Daher wird bzw. werden auf jeder Seite des Bleches eine Düsenöffnung bzw. Schlitzdüse oder mehrere über die Breite des Bleches nebeneinander angeordnete Düsenöffnungen bzw. Schlitzdüsen benötigt. Mindestens eine sich über die Breite des Bleches erstreckende Düsenöffnung ist von oben auf die Oberseite des Bleches gerichtet und eine weitere Düsenöffnung wird auf der gegenüberliegenden Seite von unten auf das Blech gerichtet. In Fig. 1 ist in schematischer Darstellung ein Längsschnitt einer Abschreckeinrichtung nach dem Stand der Technik dargestellt.

Auf der Oberseite des Bleches staut sich das Wasser, weil es nicht schnell genug seitlich zu den Blechkanten hin abfließen kann. Das Wasser, mit dem die Unterseite des Bleches beaufschlagt wird, fließt aufgrund der Schwerkraft nach unten ab. Folglich werden die Oberseite und die Unterseite unter ungleichen Abkühlverhältnissen abgekühlt.

Es ist versucht worden, die ungleichen Abkühlverhältnisse zu kompensieren, indem die Oberseite und die Unterseite des Bleches mit unterschiedlichen Wassermengen abgekühlt werden. Es hat sich gezeigt, dass eine Vergleichmäßigung der Abschreckbedingungen damit nicht erreicht werden kann. In der EP 1 428 589 A1 sind diverse Varianten beschrieben, mit denen das Wasserdefizit von unten ausgeglichen werden soll. Es wird beispielsweise vorgeschlagen, von unten die dreifache Düsenanzahl zu benutzen oder ein Wasserbecken mit mehreren senkrechten Düsen von unten zu installieren. Es hat sich gezeigt, dass diese Lösungsansätze nicht geeignet sind, gleiche Abkühlverhältnisse beim Abkühlen des Bleches von oben und unten zu schaffen.

Die Aufgabe der Erfindung besteht demgemäß darin, eine Abschreckeinrichtung und ein Verfahren der eingangs genannten Art so zu verbessern, dass die Nachteile des Standes der Technik vermieden werden und dass Bleche, insbesondere Grobbleche unter gleichen Abkühlverhältnissen von oben und unten abgekühlt werden.

Gemäß der Erfindung wird die Aufgabe durch eine Abschreckeinrichtung zum Kühlen von platten- oder bahnförmigem Blech aus Metall gelöst, mit Transportmitteln zum kontinuierlichen Transport des Bleches in Durchlaufrichtung (D), mit jeweils mindestens einem Düsenkörper oberhalb und unterhalb des Bleches, wobei der Düsenkörper mindestens einen Anschluss zum Einleiten des flüssigen Kühlmittels in mindestens eine erste Düsenöffnung aufweist, wobei die erste Düsenöffnung als Schlitz ausgebildet ist, sich quer zur Durchlaufrichtung (D) erstreckt und derart gestaltet ist, dass der aus ihr austretende Kühlmittel-Strahl unter einem ersten Winkel (α) jeweils auf die Oberseite und die Unterseite des Bleches gerichtet ist, wobei der Düsenkörper mindestens eine zweite Düsenöffnung aufweist oder wobei eine zweite Düsenöffnung in einem zweiten Düsenkörper ausgebildet ist, wobei die zweite Düsenöffnung als Schlitz ausgebildet ist, über die Breite des Bleches parallel zur ersten Düsenöffnung verläuft und derart gestaltet ist, dass der aus ihr austretende Kühlmittel-Strahl unter einem zweiten Winkel (β) jeweils auf die Oberseite und die Unterseite des Bleches gerichtet ist, wobei die erste Düsenöffnung und die zweite Düsenöffnung in Durchlaufrichtung (D) gegeneinander gerichtet sind und in Durchlaufrichtung (D) zwischen sich einen vordefinierten Abstand (A) aufweisen, wobei sich zwischen der ersten Düsenöffnung (10, 15) und der zweiten Düsenöffnung (11, 17) eine Leitvorrichtung für das Kühlmittel befindet,dadurch gekennzeichnet,dass sich die Leitvorrichtung über die Breite des Bleches mindestens bis zu den Blechkanten erstreckt und zu der Oberseite und der Unterseite des Bleches eine vordefinierte Distanz (H) aufweist und jeweils mit der Oberseite und der Unterseite des Bleches (6) einen kanalförmigen an den Blechkanten offenen Raum für das Kühlmittel bildet und dass die Leitvorrichtung so gestaltet ist, dass der kanalförmige Raum für das Kühlmittel in Richtung auf die Blechkanten einen stetig größer werdenden Querschnitt aufweist, derart, dass die Strömungsgeschwindigkeit (v) des quer zur Durchlaufrichtung des Bleches strömenden Kühlmittels über die Breite des Bleches im Wesentlichen konstant ist.

Die erste und die zweite Düsenöffnung stehen sich in Durchlaufrichtung direkt gegenüber und verlaufen über die Breite des Bleches parallel. Die Auftreff-Fläche der beiden Kühlmittel-Stahlen ist jeweils rechteckig bzw. linienförmig. Die Strahlbreite kann variieren. Zwischen dem ersten und dem zweiten Kühlmittel-Strahl bildet sich auf der Oberseite und der Unterseite eine mit Kühlmittel beaufschlagte Abkühlzone aus, in der das Blech intensiv abgekühlt wird.

Die Erfindung löst die Problematik der ungleichen Abkühlverhältnisse durch zwei in Durchlaufrichtung gegeneinander gerichtete schlitzförmige Düsenöffnungen bzw. Schlitzdüsen. Über die Breite des Bleches verlaufen die Düsenöffnungen parallel zueinander. Der Erfindung liegt die Erkenntnis zugrunde, dass der hohe Austrittsimpuls des zweiten Kühlmittel-Strahls, der gegen den ersten Kühlmittel-Strahl gerichtet ist, welcher ebenfalls mit einem hohen Austrittsimpuls auf das Blech aufprallt, verhindert, dass sich das Kühlmedium staut und dann auf unerwünschte Weise unkontrolliert unter anderem in Durchlaufrichtung abfließt. Die energiereichen Kühlmittel-Strahlen, die in Durchlaufrichtung des Bleches direkt gegeneinander gerichtet sind, erzeugen auf der Blechoberfläche zwei gegeneinander gerichtete Wirbel bzw. einen Doppelwirbel. Versuche mit Düsen, die sich über die gesamte Breite des Bleches erstrecken haben gezeigt, dass dieser Doppelwirbel über die gesamte Breite des Bleches im Wesentlichen stabil ausgebildet ist. Auf diese Weise wird eine gleichmäßige Abkühlung über die Breite des Bleches und auf der Oberseite und der Unterseite des Bleches erreicht. Das Kühlmittel fließt aufgrund der gegeneinander gerichteten Austrittsimulse der beiden Kühlmittel-Strahlen in Richtung der Blechkanten kontrolliert ab.

Mittels der Leitvorrichtung wird der Strömung des abzutransportierenden Wassers eine Vorzugsrichtung aufgeprägt. Die Leitvorrichtung ist so gestaltet, dass der kanalförmige Raum für das Kühlmittel in Richtung auf die Blechkanten einen stetig größer werdenden Querschnitt aufweist, derart, dass die Strömungsgeschwindigkeit des quer zur Durchlaufrichtung des Bleches strömenden Kühlmittels über die Breite des Bleches im Wesentlichen konstant ist. Auf diese Weise werden über die Breite des Bleches gleichmäßige Abschreckbedingungen erreicht. Auf der Unterseite des Bleches wird die Leitvorrichtung genutzt, um ein Abfließen des Wassers nach unten zu verhindern.

Es ist besonders vorteilhaft, wenn die Distanz der Leitvorrichtung zu der Oberseite und der Unterseite des Blechs verstellbar ist. Die Distanz der Leitvorrichtung von der Oberseite kann sich von der Distanz der Leitvorrichtung von der Unterseite unterscheiden.

Eine Weiterbildung der Erfindung ist dadurch gekennzeichnet, dass die Leitvorrichtung an ihren zu den Blechkanten hin offenen Enden in Abhängigkeit von der Blechbreite verstellbare Leitelemente aufweist, die derart gestaltet sind, dass die Strömung des Kühlmittels über die Blechkanten gelenkt wird.

Vorzugsweise erfolgt der Transport des Bleches durch die Abschreckeinrichtung mittels einer Rollenbahn, bei der die Transportmittel als Vielzahl von oberen und unteren Rollen ausgebildet sind, die in Durchlaufrichtung eine Entfernung relativ zueinander aufweisen, wobei der Abstand zwischen der ersten und der zweiten Düsenöffnung in Durchlaufrichtung kleiner ist als die Entfernungen zwischen drei in Durchlaufrichtung benachbarten Rollen. Vorzugsweise entspricht der Abstand A im Wesentlichen der Entfernung zwischen zwei in Durchlaufrichtung benachbarten Rollen.

Der Düsenkörper kann in Abhängigkeit von dem verfügbarem Bauraum zweiteilig ausgeführt werden, wobei der Abstand zwischen den beiden Düsenöffnungen variiert werden kann. Daher sind im Rahmen der Erfindung die erste Düsenöffnung in einem ersten Düsenkörper und die zweite Düsenöffnung in einem zweiten Düsenkörper ausgebildet. Jeder Düsenkörper weist einen Anschluss zum getrennten Einleiten des flüssigen Kühlmittels in die erste und die zweite Düsenöffnung auf.

Vorteilhafterweise sind die erste und die zweite Düsenöffnung oder der erste und der zweite Düsenkörper so ausgestaltet, dass der erste Winkel und der zweite Winkel jeweils zwischen 10° und 45°, vorzugsweise zwischen 20° und 30°, betragen. Die erste und die zweite Düsenöffnung könnten in einem entsprechenden Winkel zur Oberfläche des Bleches verlaufen. Alternativ könnte der gesamte Düsenkörper aufgehängt und um eine Kippachse kippbar sein.

Bei einer vorteilhaften Ausgestaltung der Erfindung sind die erste und die zweite Düsenöffnung oder der erste und der zweite Düsenkörper so ausgestaltet, dass der erste Winkel und/oder der zweite Winkel verstellbar sind.

Die Erfindung bietet die vorteilhafte Möglichkeit, dass die Höhe der als Schlitz ausgebildeten ersten und der zweiten Düsenöffnung verstellbar ist.

Eine vorteilhafte Weiterbildung ist dadurch gekennzeichnet, dass zwischen der ersten und der zweiten Düsenöffnung je mindestens eine Stützrolle auf die Oberseite und die Unterseite des Bleches einwirken. Dadurch wird verhindert, dass das Blech während des Abschreckens durchhängt. Des Weiteren werden durch die Stützrollen etwaige Kollisionen des Bleches mit der Düse vermieden, falls der Anfang (Kopf) des Bleches fertigungsbedingt nach oben oder unten verbogen ist.

Die Aufgabe wird ferner gelöst durch ein Verfahren zum Wärmebehandeln von platten- oder bahnförmigem Blech aus Metall, wobei das Blech erwärmt und anschließend mit Transportmitteln kontinuierlich durch eine Abschreckeinrichtung nach einem der Ansprüche 1 bis 9 in Durchlaufrichtung (D) transportiert und mit einem flüssigen Kühlmittel abgekühlt wird, wobei mit einem Düsenkörper, der jeweils oberhalb und unterhalb des Bleches angeordnet ist und der mindestens eine als Schlitz ausgebildete Düsenöffnung aufweist, die an einen Anschluss zum Einleiten des flüssigen Kühlmittels angeschlossen ist, mindestens ein als Flachstrahl ausgebildeter erster Kühlmittel-Strahl erzeugt wird, wobei sich der erste Kühlmittel-Strahl quer zur Durchlaufrichtung (D) erstreckt und unter einem ersten Winkel (α) jeweils auf die Oberseite und die Unterseite des Bleches gerichtet ist, wobei mindestens ein als Flachstrahl ausgebildeter zweiter Kühlmittel-Strahl mittels einer als Schlitz ausgebildeten zweiten Düsenöffnung erzeugt wird, dass der zweite Kühlmittel-Strahl über die Breite des Bleches parallel zu dem ersten Kühlmittel-Strahl unter einem zweiten Winkel (β) jeweils auf die Oberseite und die Unterseite des Bleches gerichtet ist und dass der erste Kühlmittel-Strahl und der zweite Kühlmittel-Strahl in Durchlaufrichtung (D) gegeneinander gerichtet sind und in Durchlaufrichtung (D) zwischen sich einen vordefinierten Abstand (A) aufweisen, dadurch gekennzeichnet, dass die Geschwindigkeiten des ersten und des zweiten Kühlmittel-Strahls zwischen 5 m/s und 60 m/s, vorzugsweise zwischen 20 m/s und 35 m/s betragen.

Die aus der ersten und der zweiten Düsenöffnung austretenden Kühlmittel-Strahlen bilden zwischen sich jeweils auf der Oberseite und der Unterseite des Bleches eine mit Kühlmittel beaufschlagte Kühlzone. Der vordefinierte Abstand A entspricht somit der Länge der Kühlzone in Durchlaufrichtung.

Die Geschwindigkeit der Kühlmittel-Strahlen am Austritt aus der Düsenöffnung entspricht jeweils im Wesentlichen der Auftreff-Geschwindigkeit der Kühlmittel-Strahlen auf dem Blech. Zwischen den beiden Kühlmittel-Strahlen, die gegeneinander gerichtet auf dem Blech auftreffen, bildet sich auf der Oberseite und der Unterseite jeweils eine Abkühlzone mit hohem Wärmeübergang und im Wesentlichen gleichen Abkühlbedingungen aus. Dadurch wird eine optimale Abkühlung der Oberseite und der Unterseite des Bleches erreicht.

Die aus den Düsenöffnungen austretenden Kühlmittel-Strahlen treffen unter einem Anströmwinkel schräg auf dem Blech auf. Vorzugsweise betragen der erste Winkel zwischen dem ersten Kühlmittel-Strahl und der Oberfläche des Bleches und der zweite Winkel zwischen dem zweiten Kühlmittel-Stahl und der Blechoberfläche jeweils zwischen 10° und 45°, vorzugsweise zwischen 20° und 30°. Die beiden Winkel können in Abhängigkeit von den jeweiligen Verhältnissen vor Ort eingestellt werden.

Die Erfindung wird im Folgenden anhand bevorzugter Ausführungsbeispiele im Zusammenhang mit den Zeichnungen näher erläutert.

Es zeigen:
Fig. 1 in schematischer Darstellung einen Längsschnitt durch eine Abschreckeinrichtung nach dem Stand der Technik;
Fig. 2 in schematischer Darstellung einen Längsschnitt durch eine erste Ausführungsform einer Abschreckeinrichtung nach der Erfindung;
Fig. 3 in schematischer Darstellung einen Schnitt durch die erste Ausführungsform einer Abschreckeinrichtung nach Fig. 2 quer zur Durchlaufrichtung des Bleches;
Fig. 4 in schematischer Darstellung einen Längsschnitt durch eine zweite Ausführungsform der Abschreckeinrichtung nach der Erfindung;
Fig. 5 in schematischer Darstellung einen Schnitt durch die zweite Ausführungsform einer Abschreckeinrichtung quer zur Durchlaufrichtung des Bleches;
Fig. 6 in schematischer Darstellung einen Schnitt durch eine dritte Ausführungsform einer Abschreckeinrichtung quer zur Durchlaufrichtung des Bleches.

Fig. 1 zeigt schematisch eine Abschreckeinrichtung nach dem Stand der Technik. Ein erster Düsenkörper 1 weist einen Anschluss 2 auf. Der Anschluss 2 dient zum Einleiten eines flüssigen Kühlmittels 3, hier Wasser, in mindestens eine erste Düsenöffnung 4, die auf die Oberseite 5 eines Bleches 6 gerichtet ist. Die obere ersten Düsenöffnung 4 ist als Schlitz ausgebildet und erstreckt sich quer zur Durchlaufrichtung D über die gesamte Breite des Bleches 6. Die erste Düsenöffnung 4 ist derart gestaltet, dass der austretende Kühlwasser-Strahl unter einem Winkel α auf die Oberseite 5 des Bleches 6 gerichtet ist. Transportmittel 8 in Form von Rollen dienen zum kontinuierlichen Transport des Bleches 6 in Durchlaufrichtung D.

Unterhalb des Bleches 6 sind gleiche Bauteile wie oberhalb des Bleches angeordnet. Die gleichen Bauteile sind jeweils mit gleichen Bezugsziffern versehen.

In Fig. 1 ist dargestellt, dass sich das Kühlwasser 3, welches schraffiert dargestellt ist, auf der Oberseite 5 des Bleches 6 staut. Das sich auf der Oberseite 5 des Bleches 6 anstauende Wasser fließt unkontrolliert in alle Richtungen ab, so dass nicht gewährleistet werden kann, dass das Blech 6 über die Breite gleichmäßig abgeschreckt wird. Das Kühlwasser 3, mit dem die Unterseite 7 des Bleches 6 beaufschlagt wird, fließt nach unten ab, so dass sich die Abkühlbedingungen auf der Oberseite 5 und der Unterseite 7 des Bleches 6 voneinander unterscheiden, was sich nachteilig auf die Wärmehandlung auswirkt.

In Fig. 2 ist schematisch ein Längsschnitt durch eine erste Ausführungsform einer Abschreckeinrichtung nach der Erfindung dargestellt. Ein Düsenkörper 9 weist eine erste Düsenöffnung 10 auf, die unter einen ersten Winkel α auf die Oberseite 5 des Bleches 6 gerichtet ist. Eine zweite Düsenöffnung 11 ist unter einem zweiten Winkel β auf die Oberseite 5 des Bleches 6 gerichtet. Die erste Düsenöffnung 10 und die zweite Düsenöffnung 11 sind in Durchlaufrichtung gegeneinander gerichtet und weisen in Durchlaufrichtung einen vordefinierten Abstand A voneinander auf. Wie beim Stand der Technik dienen Transportmittel 8a, 8b in Form von Rollen zum kontinuierlichen Transport des Bleches 6 in Durchlaufrichtung D. Eine Vielzahl von oberen Rollen 8a und unteren Rollen 8b bilden eine Rollenbahn. Die Rollen weisen in Durchlaufrichtung D eine Entfernung R relativ zueinander auf. Der Abstand A zwischen der ersten Düsenöffnungen 10 und der zweiten Düsenöffnung 11 ist kleiner als die Entfernung zwischen drei in Durchlaufrichtung D benachbarten Rollen und entspricht im Ausführungsbeispiel im Wesentlichem einer Entfernung zwischen zwei in Durchlaufrichtung D benachbarten Rollen 8a bzw. 8b.

Der Düsenkörper 9, der sich oberhalb des Bleches 6 befindet, weist einen Anschluss 12 zum Einleiten eines flüssigen Kühlmittels, hier Wasser, in die erste Düsenöffnung 10 und die zweite Düsenöffnung 11 auf. Der Anschluss 12 ist an eine nicht dargestellte Wasserversorgung angeschlossen. Mit nicht dargestellten Pumpen wird der Druck des Wassers erhöht.

Die erste Düsenöffnung 10 und die zweite Düsenöffnung 11 sind als Schlitze ausgebildet und erstrecken sich quer zur Durchlaufrichtung D über die gesamte Breite des Bleches 6. Die erste Düsenöffnung 10 und die zweite Düsenöffnung 11 verlaufen über die Breite des Blechs parallel zueinander. Die aus der ersten Düsenöffnung 10 und der zweiten Düsenöffnung 11 austretenden Kühlwasser-Strahlen bilden zwischen sich eine mit Kühlwasser beaufschlagte Kühlzone auf der Oberseite 5 des Bleches 6.

Die erste Düsenöffnung 10 und die zweite Düsenöffnung 11 sind so ausgestaltet, dass der erste Winkel α und der zweite Winkel β zwischen 10° und 45°, vorzugsweise zwischen 20° und 30°, betragen. Ferner sind der Winkel α und der Winkel β verstellbar.

Die Höhe der als Schlitz ausgebildeten ersten Düsenöffnung 10 und der zweiten Düsenöffnung 11 ist verstellbar.

Zwischen der ersten Düsenöffnung 10 und der zweiten Düsenöffnung 11 befindet sich eine Leitvorrichtung 13, die das Kühlmittel kanalisiert. Die Leitvorrichtung 13 ist beabstandet von der Oberseite 5 und der Unterseite 7 des Bleches 6. Die vordefinierte Distanz H der Leitvorrichtung von der Oberseite 5 und der Unterseite 7 des Bleches 6 ist verstellbar. Die Leitvorrichtung erstreckt sich über die Breite des Bleches mindestens bis zu den Blechkanten und bildet einen kanalförmigen an den Blechkanten offenen Raum für das Kühlmittel.

In Fig. 2 ist unterhalb des Bleches 6 eine andere konstruktive Gestaltung als auf der Oberseite 5 des Bleches 6 dargestellt. Auf der Unterseite 7 könnte aber auch die oberhalb des Bleches 6 dargestellte Konstruktion eingerichtet werden.

In Fig. 2 ist dargestellt, dass ein erster Düsenkörper 14 mit einer ersten Düsenöffnung 15 gegen die Unterseite 7 des Bleches 6 gerichtet ist. Ein zweiter Düsenkörper 16 weist eine zweite Düsenöffnung 17 auf. Die zweite Düsenöffnung 17 ist gegen die erste Düsenöffnung 15 gerichtet. Die aus der ersten Düsenöffnung 15 und der zweiten Düsenöffnung 17 austretenden Kühlwasser-Strahlen bilden zwischen sich eine mit Kühlwasser beaufschlagte Kühlzone auf der Unterseite 7 des Bleches 6.

Der Aufbau der unteren zweiten Düsenöffnung 17 entspricht der oberen zweiten Düsenöffnung 11 und verläuft wie diese quer zur Durchlaufrichtung D und ist derart ausgebildet, dass der aus ihr austretende Kühlmittel-Strahl unter einem Winkel β auf die Unterseite 7 des Bleches 6 gerichtet ist.

Die erste Düsenöffnung 15 und die zweite Düsenöffnung 17, welche gegen die Unterseite des Bleches gerichtet sind, befinden sich in getrennten Düsenkörpern 14, 16. Die erste Düsenöffnung 15 weist einen ersten Anschluss 18 und die zweite Düsenöffnung 17 weist einem zweiten Anschluss 19 zum getrennten Einleiten des flüssigen Kühlmittels in die erste Düsenöffnung 15 bzw. die zweite Düsenöffnung 17 auf. Die Höhe der als Schlitz ausgebildeten ersten Düsenöffnung 15 und der zweiten Düsenöffnung 17 ist jeweils verstellbar. Der erste Winkel α und zweite Winkel β, unter denen das Kühlwasser auf der Unterseite 7 des Bleches 6 auftrifft, betragen zwischen 10° und 45°, vorzugsweise zwischen 20° und 30°. Beide Winkel sind verstellbar. Der zweite Düsenkörper 14 und der dritte Düsenkörper 16 sind auf nicht dargestellte Weise aufgehängt und um eine Kippachse kippbar.

Zwischen der ersten Düsenöffnung 15 und der zweiten Düsenöffnung 17 befindet sich beabstandet von der Unterseite 7 des Bleches eine untere Leitvorrichtung 20. Die untere Leitvorrichtung 20 erstreckt sich in einer Distanz H beabstandet von der Unterseite 7 des Bleches 6 über die Breite des Bleches 6 mindestens bis zu den Blechkanten und bildet einen kanalförmigen an den Blechkanten offenen Raum für das Kühlmittel. Die Distanz H der Leitvorrichtung 20 von der Unterseite 7 des Bleches 6 ist verstellbar.

Fig. 3 zeigt in schematischer Darstellung einen Schnitt durch die erste Ausführungsform einer Abschreckeinrichtung nach Fig. 2 quer zur Durchlaufrichtung des Bleches. In Fig. 3 ist dargestellt, dass die Leitvorrichtungen 13, 20 derart gestaltet sind, dass der kanalförmige Raum für das Kühlmittel in Richtung auf die Blechkanten einen stetig größer werdenden Querschnitt aufweist, derart, dass die Strömungsgeschwindigkeit v des quer zur Durchlaufrichtung D des Bleches 6 strömenden Kühlmittels über die Breite des Bleches 6 im Wesentlichen konstant ist.

Fig. 4 zeigt in schematischer Darstellung einen Längsschnitt durch eine zweite Ausführungsform der Abschreckeinrichtung nach der Erfindung. Bei dieser Ausführungsform sind auf die Oberseite 5 des Bleches 6 gerichtete erste Düsenöffnung 15 und eine zweite Düsenöffnung 17 in getrennten Düsenkörpern 14, 16 ausgebildet. Zwischen den beiden gegeneinander gerichteten Düsenöffnungen 15, 17 befindet sich zwischen zwei Rollen 8 eine Stützrolle 21. Die auf die Unterseite 7 gerichteten Bauteile sind nicht dargestellt, weil diese baugleich zu oberen Bauteilen sind. Die beidseitig auf das Blech 6 einwirkenden Stützrollen verhindern, dass das Blech 6 beim Abschrecken durchhängt, bzw. dass beim Einfädeln eines neuen Bleches 6 im Falle eines nach oben verbogenen Bleches 6 eine Kollision mit der Düse 16 auftritt.

Fig. 5 zeigt in schematischer Darstellung einen Schnitt durch die zweite Ausführungsform einer Abschreckeinrichtung nach Fig. 4 quer zur Durchlaufrichtung des Bleches. In Fig. 5 sind wie bei Fig. 4 nur die oberen Bauteile und zwar die Stützrolle 21 und die Leitvorrichtung 20 dargestellt. Die Bauteile, die spiegelbildlich gleich unterhalb des Bleches 6 angeordnet sind, sind nicht dargestellt.

Fig. 6 zeigt in schematischer Darstellung einen Schnitt durch eine dritte Ausführungsform einer Abschreckeinrichtung quer zur Durchlaufrichtung des Bleches. Es sind nur die oberen Bauteile dargestellt. Unterhalb des Bleches 6 befinden sich baugleiche Bauteile. Die in Fig. 6 dargestellte Leitvorrichtung 20 weist an ihren zu den Blechkanten hin offenen Enden in Abhängigkeit von der Blechbreite verstellbare Leitelemente 22, 23 auf. Die verstellbaren Leitelemente 22, 23 sind derart ausgebildet, dass die Strömung des Kühlmittels über die Blechkanten gelenkt wird. Die Position, in die die Leitelemente 22, 23 verschoben werden können, ist in gestrichelten Linien dargestellt.

Im Rahmen der Erfindung sind ohne weiteres Abwandlungen möglich. So ist es möglich, dass die Düsenöffnungen in dem Düsenkörper in einem Winkel zur senkrechten Achse des Düsenkörpers verlaufen. Als flüssiges Kühlmedium kann außer Wasser jedes andere geeignete Kühlmedium benutzt werden. Die Leitvorrichtung kann gewölbt sein.

### Bezugszeichenliste

- 1: Düsenkörper
- 2: Anschluss
- 3: Kühlmittel
- 4: erste Düsenöffnung
- 5: Oberseite Blech
- 6: Blech
- 7: Unterseite Blech
- 8: Transportmittel
- 9: Düsenkörper
- 10: erste Düsenöffnung
- 11: zweite Düsenöffnung
- 12: Anschluss
- 13: Leitvorrichtung
- 14: erster Düsenkörper
- 15: erste Düsenöffnung
- 16: zweiter Düsenkörper
- 17: zweite Düsenöffnung
- 18: erster Anschluss
- 19: zweiter Abschluss
- 20: Leitvorrichtung
- 21: Stützrolle
- 22: Leitelement
- 23: Leitelement

- A: Abstand Düsenöffnungen
- D: Durchlaufrichtung
- H: Distanz Leitvorrichtung Blech
- α: erster Winkel zw. erstem Kühlmittel-Strahl / Blech
- β: zweite Winkel zw. zweitem Kühlmittel-Strahl / Blech
- R: Abstand Rollen
- v: Strömungsgeschwindigkeit

## Patentansprüche

1. Abschreckeinrichtung zum Kühlen von platten- oder bahnförmigem Blech aus Metall, mit Transportmitteln zum kontinuierlichen Transport des Bleches in Durchlaufrichtung (D), mit jeweils mindestens einem Düsenkörper (1, 9, 14) oberhalb und unterhalb des Bleches (6), wobei der Düsenkörper (1, 9, 14) mindestens einen Anschluss (2, 12, 18) zum Einleiten des flüssigen Kühlmittels in mindestens eine erste Düsenöffnung (10, 15) aufweist, wobei die erste Düsenöffnung (10, 15) als Schlitz ausgebildet ist, sich quer zur Durchlaufrichtung (D) erstreckt und derart gestaltet ist, dass der aus ihr austretende Kühlmittel-Strahl unter einem ersten Winkel (α) jeweils auf die Oberseite (5) und die Unterseite (7) des Bleches (6) gerichtet ist, wobei der Düsenkörper (9) mindestens eine zweite Düsenöffnung (11) aufweist oder wobei eine zweite Düsenöffnung (17) in einem zweiten Düsenkörper (16) ausgebildet ist, wobei die zweite Düsenöffnung (11, 17) als Schlitz ausgebildet ist, über die Breite des Bleches (6) parallel zur ersten Düsenöffnung (10, 15) verläuft und derart gestaltet ist, dass der aus ihr austretende Kühlmittel-Strahl unter einem zweiten Winkel (β) jeweils auf die Oberseite (5) und die Unterseite (7) des Bleches (6) gerichtet ist, wobei die erste Düsenöffnung (10, 15) und die zweite Düsenöffnung (11, 17) in Durchlaufrichtung (D) gegeneinander gerichtet sind und in Durchlaufrichtung (D) zwischen sich einen vordefinierten Abstand (A) aufweisen, wobei sich zwischen der ersten Düsenöffnung (10, 15) und der zweiten Düsenöffnung (11, 17) eine Leitvorrichtung (13, 20) für das Kühlmittel befindet, wobei sich die Leitvorrichtung (13, 20) über die Breite des Bleches (6) mindestens bis zu den Blechkanten erstreckt und zu der Oberseite (5) und der Unterseite (7) des Bleches (6) eine vordefinierte Distanz (H) aufweist und jeweils mit der Oberseite (5) und der Unterseite (7) des Bleches (6) einen kanalförmigen an den Blechkanten offenen Raum für das Kühlmittel bildet **dadurch gekennzeichnet, dass** die Leitvorrichtung (13, 20) so gestaltet ist, dass der kanalförmige Raum für das Kühlmittel in Richtung auf die Blechkanten einen stetig größer werdenden Querschnitt aufweist, derart, dass die Strömungsgeschwindigkeit (v) des quer zur Durchlaufrichtung des Bleches (6) strömenden Kühlmittels über die Breite des Bleches (6) im Wesentlichen konstant ist.

2. Abschreckeinrichtung nach Anspruch 1,
**dadurch gekennzeichnet, dass** die Differenz (H) der Leitvorrichtung (13, 20) von der Oberseite (5) und der Unterseite (7) des Bleches (6) verstellbar ist.

3. Abschreckeinrichtung nach Anspruch 1 oder 2,
**dadurch gekennzeichnet, dass** die Leitvorrichtung (13, 20) an ihren zu den Blechkanten hin offenen Enden in Abhängigkeit von der Blechbreite verstellbare Leitelemente (22, 23) aufweist, die derart gestaltet sind, dass die Strömung des Kühlmittels über die Blechkanten gelenkt wird.

4. Abschreckeinrichtung nach einem der Ansprüche 1 bis 3,
**dadurch gekennzeichnet, dass** die Transportmittel als Vielzahl von oberen und unteren Rollen (8) ausgebildet sind, dass die Rollen (8) in Durchlaufrichtung (D) eine Entfernung (R) relativ zueinander aufweisen und dass der Abstand (A) zwischen der ersten Düsenöffnung (10, 15) und der zweiten Düsenöffnung (11, 17) in Durchlaufrichtung (D) kleiner ist als die Entfernung (R) zwischen drei in Durchlaufrichtung benachbarten Rollen (8) und vorzugsweise im Wesentlichem der Entfernung (R) zwischen zwei in Durchlaufrichtung benachbarten Rollen (8) entspricht.

5. Abschreckeinrichtung nach einem der Ansprüche 1 bis 4,
**dadurch gekennzeichnet, dass** die erste Düsenöffnung (15) in einem ersten Düsenkörper (14) und die zweite Düsenöffnung (17) in einem zweiten Düsenkörper (16) ausgebildet sind und dass jeder Düsenkörper (14, 16) einen Anschluss (18, 19) zum getrennten Einleiten des flüssigen Kühlmittels in die erste (15) und die zweite Düsenöffnung (17) aufweist.

6. Abschreckeinrichtung nach einem der Ansprüche 1 bis 5,
**dadurch gekennzeichnet, dass** die erste Düsenöffnung (10, 15) und die zweite Düsenöffnung (11, 17) oder der erste Düsenkörper (14) und der zweite Düsenkörper (16) so ausgestaltet sind, dass der erste Winkel (α) und der zweite Winkel (β) jeweils zwischen 10° und 45°, vorzugsweise zwischen 20° und 30°, betragen.

7. Abschreckeinrichtung nach einem der Ansprüche 1 bis 6,
**dadurch gekennzeichnet, dass** die erste Düsenöffnung (10, 15) und die zweite Düsenöffnung (11, 17) oder der erste Düsenkörper (14) und der zweite Düsenkörper (16) so ausgestaltet sind, dass der erste Winkel (α) und/oder der zweite Winkel (β) verstellbar ist bzw. sind.

8. Abschreckeinrichtung nach einem der Ansprüche 1 bis 7,
**dadurch gekennzeichnet, dass** die Höhe der als Schlitz ausgebildeten ersten Düsenöffnung (10, 11) und der zweiten Düsenöffnung (15, 17) verstellbar ist.

9. Abschreckeinrichtung nach einem der Ansprüche 3 bis 8, **dadurch gekennzeichnet, dass** zwischen der ersten Düsenöffnung (10. 15) und der zweiten Düsenöffnung (11, 17) je mindestens eine Stützrolle (21) auf die Oberseite (5) und die Unterseite (7) des Bleches (6) einwirken.

10. Verfahren zum Wärmebehandeln von platten- oder bahnförmigem Blech aus Metall, wobei das Blech (6) erwärmt und anschließend mit Transportmitteln kontinuierlich durch eine Abschreckeinrichtung nach einem der Ansprüchen 1 bis 9 in Durchlaufrichtung (D) transportiert und mit einem flüssigen Kühlmittel abgekühlt wird, wobei mit einem Düsenkörper (1), der jeweils oberhalb und unterhalb des Bleches (6) angeordnet ist und der mindestens eine als Schlitz ausgebildete Düsenöffnung (4) aufweist, die an einen Anschluss (2) zum Einleiten des flüssigen Kühlmittels angeschlossen ist, mindestens ein als Flachstrahl ausgebildeter erster Kühlmittel-Strahl erzeugt wird, wobei sich der erste Kühlmittel-Strahl quer zur Durchlaufrichtung (D) erstreckt und unter einem ersten Winkel (α) jeweils auf die Oberseite (5) und die Unterseite (7) des Bleches (6) gerichtet ist, wobei mindestens ein als Flachstrahl ausgebildeter zweiter Kühlmittel-Strahl mittels einer als Schlitz ausgebildeten zweiten Düsenöffnung (11, 17) erzeugt wird, dass der zweite Kühlmittel-Strahl über die Breite des Bleches (6) parallel zu dem ersten Kühlmittel-Strahl unter einem zweiten Winkel (β) jeweils auf die Oberseite (5) und die Unterseite (7) des Bleches (6) gerichtet ist und dass der erste Kühlmittel-Strahl und der zweite Kühlmittel-Strahl in Durchlaufrichtung (D) gegeneinander gerichtet sind und in Durchlaufrichtung (D) zwischen sich einen vordefinierten Abstand (A) aufweisen, wobei die Geschwindigkeiten des ersten und des zweiten Kühlmittel-Strahls zwischen 5 m/s und 60 m/s, vorzugsweise zwischen 20 m/s und 35 m/s betragen.

11. Verfahren nach Anspruch 10,
**dadurch gekennzeichnet, dass** der erste Winkel (α) und der zweite Winkel (β) jeweils zwischen 10° und 45°, vorzugsweise zwischen 20° und 30° betragen.

## Claims

1. Quenching device for cooling plate- or web-like sheet metal, having transport means for the continuous transport of the sheet in throughput direction (D), having in each case at least one nozzle body (1, 9, 14) above and below the sheet (6), wherein the nozzle body (1, 9, 14) has at least one port (2, 12, 18) for the introduction of the liquid cooling medium into at least one first nozzle opening (10, 15), wherein the first nozzle opening (10, 15) is formed as a slit, extends perpendicularly to the throughput direction (D) and is configured such that the cooling medium jet emerging out of it is directed at a first angle (a) respectively onto the upper side (5) and the lower side (7) of the sheet (6), wherein the nozzle body (9) has at least one second nozzle opening (11) or wherein a second nozzle opening (17) is formed in a second nozzle body (16), wherein the second nozzle opening (11, 17) is formed as a slit, extends across the breadth of the sheet (6) parallel to the first nozzle opening (10, 15) and is configured such that the cooling medium jet emerging out of it is directed at a second angle (β) respectively onto the upper side (5) and the lower side (7) of the sheet (6), wherein the first nozzle opening (10, 15) and the second nozzle opening (11, 17) in throughput direction (D) are directed against one another and in throughput direction (D) have between them a predefined spacing (A), wherein a guiding device (13, 20) for the cooling medium is located between the first nozzle opening (10, 15) and the second nozzle opening (11, 17), wherein the guiding device (13, 20) extends across the breadth of the sheet (6) at least up to the sheet edges and has a predefined distance (H) to the upper side (5) and to the lower side (7) of the sheet (6) and forms respectively with the upper side (5) and the lower side (7) of the sheet (6) a channel-shaped space, open at the sheet edges, for the cooling medium
**characterised in that** the guiding device (13, 20) is configured such that the channel-shaped space for the cooling medium has a cross-section which grows continuously larger in the direction to the sheet edges, such that the flow speed (v) of the cooling medium flowing perpendicularly to the throughput direction of the sheet (6) is substantially constant across the breadth of the sheet (6).

2. Quenching device according to claim 1,
**characterised in that** the difference (H) of the guiding device (13, 20) from the upper side (5) and the lower side (7) of the sheet (6) is adjustable.

3. Quenching device according to claim 1 or 2,
**characterised in that** the guiding device (13, 20) has, at its ends open to the sheet edges, guiding elements (22, 23) being adjustable depending on the sheet breadth, which are formed such that the flow of the cooling medium is diverted over the sheet edges.

4. Quenching device according to any of claims 1 to 3,
**characterised in that** the transport means are formed as a plurality of upper and lower rollers (8), that the rollers (8) in throughput direction (D) have a distance (R) relative to one another and that the spacing (A) between the first nozzle opening (10, 15) and the second nozzle opening (11, 17) in throughput direction (D) is smaller than the distance (R) between three rollers (8) adjacent in throughput direction and preferably is substantially equal to the distance (R) between two rollers (8) adjacent in throughput direction.

5. Quenching device according to any of claims 1 to 4,
**characterised in that** the first nozzle opening (15) is formed in a first nozzle body (14) and the second nozzle opening (17) is formed in a second nozzle body (16) and that each nozzle body (14, 16) has a port (18, 19) for the separate introduction of the liquid cooling medium into the first (15) and the second nozzle opening (17).

6. Quenching device according to any of claims 1 to 5,
**characterised in that** the first nozzle opening (10, 15) and the second nozzle opening (11, 17) or the first nozzle body (14) and the second nozzle body (16) are formed such that the first angle (α) and the second angle (β) are respectively between 10° and 45°, preferably between 20° and 30°.

7. Quenching device according to any of claims 1 to 6,
**characterised in that** the first nozzle opening (10, 15) and the second nozzle opening (11, 17) or the first nozzle body (14) and the second nozzle body (16) are formed such that the first angle (α) and/or the second angle (β) is or are adjustable.

8. Quenching device according to any of claims 1 to 7,
**characterised in that** the height of the first nozzle opening (10, 11) formed as a slit and of the second nozzle opening (15, 17) is adjustable.

9. Quenching device according to any of claims 3 to 8,
**characterised in that**, between the first nozzle opening (10, 15) and the second nozzle opening (11, 17), in each case at least one support roller (21) acts on the upper side (5) and the lower side (7) of the sheet (6).

10. Method for the heat-treating of plate- or web-like sheet metal,
wherein the sheet (6) is heated and subsequently transported with transport means continuously through a quenching device according to any of the claims 1 to 9 in throughput direction (D) and cooled with a liquid cooling medium, wherein with a nozzle body (1), which is disposed respectively above and below the sheet (6) and which has at least one nozzle opening (4) formed as a slit, which is connected at a port (2) for the introduction of the liquid cooling medium, at least one first cooling medium jet formed as a flat jet is generated, wherein the first cooling medium jet extends perpendicularly to the throughput direction (D) and is directed at a first angle (α) respectively onto the upper side (5) and the lower side (7) of the sheet (6), wherein at least one second cooling medium jet formed as a flat jet is generated by means of a second nozzle opening (11, 17) formed as a slit, that the second cooling medium jet is directed across the breadth of the sheet (6) parallel to the first cooling medium jet at a second angle (β) respectively onto the upper side (5) and the lower side (7) of the sheet (6) and that the first cooling medium jet and the second cooling medium jet are directed in throughput direction (D) against one another and in throughput direction (D) have a predefined spacing (A) between them, wherein the speeds of the first and the second cooling medium jet are between 5 m/s and 60 m/s, preferably between 20 m/s and 35 m/s.

11. Method according to claim 10,
**characterised in that** the first angle (α) and the second angle (β) are respectively between 10° and 45°, preferably between 20° and 30°.

## Revendications

1. Dispositif de trempe pour le refroidissement de tôle en forme de plaque ou de bande en métal, avec des moyens de transport pour le transport continu de la tôle dans le sens de passage (D), avec respectivement au moins un corps de buse (1, 9, 14) au-dessus et en dessous de la tôle (6), dans lequel le corps de buse (1, 9, 14) présente au moins un raccord (2, 12, 18) pour l'introduction du moyen de refroidissement liquide dans au moins une première ouverture de buse (10, 15), dans lequel la première ouverture de buse (10, 15) est réalisée en tant que fente, s'étend transversalement au sens de passage (D) et est conçue de telle manière que le jet de moyen de refroidissement sortant de celle-ci soit dirigé selon un premier angle (α) respectivement sur le côté supérieur (5) et le côté inférieur (7) de la tôle (6), dans lequel le corps de buse (9) présente au moins une seconde ouverture de buse (11) ou dans lequel une seconde ouverture de buse (17) est réalisée dans un second corps de buse (16), dans lequel la seconde ouverture de buse (11, 17) est réalisée en tant que fente, s'étend sur la largeur de la tôle (6) parallèlement à la première ouverture de buse (10, 15) et est conçue de telle manière que le jet de moyen de refroidissement sortant de celle-ci soit dirigé selon un second angle (β) respectivement sur le côté supérieur (5) et le côté inférieur (7) de la tôle (6), dans lequel la première ouverture de buse (10, 15) et la seconde ouverture de buse (11, 17) sont dirigées dans le sens de passage (D) l'une contre l'autre et présentent dans le sens de passage (D) entre elles une distance prédéfinie (A), dans lequel un dispositif de conduction (13, 20) pour le moyen de refroidissement se trouve entre la première ouverture de buse (10, 15) et la seconde ouverture de buse (11, 17), dans lequel le dispositif de conduction (13, 20) s'étend sur la largeur de la tôle (6) au moins jusqu'aux arêtes de tôle et présente une distance prédéfinie (H) du côté supérieur (5) et du côté inférieur (7) de la tôle (6) et forme respectivement avec le côté supérieur (5) et le côté inférieur (7) de la tôle (6) un espace ouvert en forme de canal sur les arêtes de tôle pour le moyen de refroidissement,
**caractérisé en ce que** le dispositif de conduction (13, 20) est conçu de sorte que l'espace en forme de canal pour le moyen de refroidissement présente en direction des arêtes de tôle une section transversale devenant constamment plus grande de telle manière que la vitesse d'écoulement (v) du moyen de refroidissement s'écoulant transversalement au sens de passage de la tôle (6) sur la largeur de la tôle (6) soit sensiblement constante.

2. Dispositif de trempe selon la revendication 1,
**caractérisé en ce que** la différence (H) entre le dispositif de conduction (13, 20) et le côté supérieur (5) et le côté inférieur (7) de la tôle (6) est réglable.

3. Dispositif de trempe selon la revendication 1 ou 2,
**caractérisé en ce que** le dispositif de conduction (13, 20) présente sur ses extrémités ouvertes vers les arêtes de tôle des éléments de conduction (22, 23) réglables en fonction de la largeur de tôle qui sont conçus de telle manière que l'écoulement du moyen de refroidissement soit dirigé par les arêtes de tôle.

4. Dispositif de trempe selon l'une quelconque des revendications 1 à 3,
**caractérisé en ce que** les moyens de transport sont réalisés en tant que pluralité de rouleaux supérieurs et inférieurs (8), que les rouleaux (8) présentent dans le sens de passage (D) un éloignement (R) les uns par rapport aux autres et que la distance (A) entre la première ouverture de buse (10, 15) et la seconde ouverture de buse (11, 17) est plus petite dans le sens de passage (D) que l'éloignement (R) entre trois rouleaux (8) contigus dans le sens de passage et de préférence correspond sensiblement à l'éloignement (R) entre deux rouleaux (8) contigus dans le sens de passage.

5. Dispositif de trempe selon l'une quelconque des revendications 1 à 4,
**caractérisé en ce que** la première ouverture de buse (15) est réalisée dans un premier corps de buse (14) et la seconde ouverture de buse (17) est réalisée dans un second corps de buse (16) et que chaque corps de buse (14, 16) présente un raccord (18, 19) pour l'introduction séparée du moyen de refroidissement liquide dans la première (15) et la seconde ouverture de buse (17).

6. Dispositif de trempe selon l'une quelconque des revendications 1 à 5,
**caractérisé en ce que** la première ouverture de buse (10, 15) et la seconde ouverture de buse (11, 17) ou le premier corps de buse (14) et le second corps de buse (16) sont configuré(e)s de sorte que le premier angle (α) et le second angle (β) s'élèvent respectivement entre 10° et 45°, de préférence entre 20° et 30°.

7. Dispositif de trempe selon l'une quelconque des revendications 1 à 6,
**caractérisé en ce que** la première ouverture de buse (10, 15) et la seconde ouverture de buse (11, 17) ou le premier corps de buse (14) et le second corps de buse (16) sont configuré(e)s de sorte que le premier angle (α) et/ ou le second angle (β) soit ou soient réglables.

8. Dispositif de trempe selon l'une quelconque des revendications 1 à 7,
**caractérisé en ce que** la hauteur de la première ouverture de buse (10, 11) réalisée en tant que fente et de la seconde ouverture de buse (15, 17) est réglable.

9. Dispositif de trempe selon l'une quelconque des revendications 3 à 8,
**caractérisé en ce qu'**au moins un rouleau d'appui respectif (21) agit sur le côté supérieur (5) et le côté inférieur (7) de la tôle (6) entre la première ouverture de buse (10. 15) et la seconde ouverture de buse (11, 17).

10. Procédé de traitement thermique de tôle en forme de plaque ou de bande en métal, dans lequel la tôle (6) est chauffée et ensuite transportée avec des moyens de transport en continu par un dispositif de trempe selon l'une quelconque des revendications 1 à 9 dans le sens de passage (D) et refroidie avec un moyen de refroidissement liquide, dans lequel avec un corps de buse (1) qui est agencé respectivement au-dessus et en dessous de la tôle (6) et qui présente au moins une ouverture de buse (4) réalisée en tant que fente, laquelle est raccordée à un raccord (2) pour l'introduction du moyen de refroidissement liquide, au moins un premier jet de moyen de refroidissement réalisé en tant que jet plat est généré, dans lequel le premier jet de moyen de refroidissement s'étend transversalement au sens de passage (D) et est dirigé selon un premier angle (α) respectivement sur le côté supérieur (5) et le côté inférieur (7) de la tôle (6), dans lequel au moins un second jet de moyen de refroidissement réalisé en tant que jet plat est généré au moyen d'une seconde ouverture de buse (11, 17) réalisée en tant que fente, que le second jet de moyen de refroidissement est dirigé sur la largeur de la tôle (6) parallèlement au premier jet de moyen de refroidissement selon un second angle (β) respectivement sur le côté supérieur (5) et le côté inférieur (7) de la tôle (6) et que le premier jet de moyen de refroidissement et le second jet de moyen de refroidissement sont dirigés dans le sens de passage (D) l'un contre l'autre et présentent dans le sens de passage (D) entre eux une distance prédéfinie (A), dans lequel les vitesses du premier et du second jet de moyen de refroidissement s'élèvent entre 5 m/s et 60 m/s, de préférence entre 20 m/s et 35 m/s.

11. Procédé selon la revendication 10,
**caractérisé en ce que** le premier angle (α) et le second angle (β) s'élèvent respectivement entre 10° et 45°, de préférence entre 20° et 30°.
